# DEMANDE DE BREVET EUROPEEN

(11) **EP 1 306 498 A1**
(43) Date de publication de la demande: **02.05.2003**
(21) Numéro de dépôt: 02024028.9
(22) Date de dépôt: 28.10.2002
(51) Int. Cl.: E04D 3/08

(54) **Dispositif de fixation de panneaux, en particulier de panneaux de toit de véranda et véranda équipée d'un tel dispositif**

(30) Priorité: 29.10.2001 FR 0114205; 05.12.2001 FR 0115677
(71) Demandeur: KAMENNOFF, Daniel, 29000 Quimper (FR)
(72) Inventeur: KAMENNOFF, Daniel, 29000 Quimper (FR)
(74) Mandataire: Poupon, Michel

(57) **Abrégé**

La présente invention concerne un dispositif de fixation de panneaux (9), en particulier de panneaux de toit de véranda, comportant des chevrons (6) pourvus chacun d'une âme (7) disposée verticalement prolongée horizontalement dans sa partie inférieure par au moins une aile (8) pour les chevrons de rive et deux ailes (8) symétriques par rapport à l'âme du chevron (6) pour les autres chevrons, chacune des ailes (8) étant destinée à supporter le bord d'un panneau (9), un capot (12) présentant en coupe transversale sensiblement la forme d'un « U » inversé, dont les extrémités libres des branches du « U » ainsi que les ailes (8) des chevrons (6) comportent chacune une rainure (13, 11) pour l'enfoncement d'un matériau résilient (14, 10), de sorte que ce matériau appuie contre le panneau (9) de manière à assurer l'étanchéité de la couverture du toit (1), caractérisé en ce que ce capot (12) comporte des moyens (24, 25; 24', 25'; 31, 32, 33) permettant son engagement par coulissement longitudinal sur chaque chevron (6) et des moyens de verrouillage (28, 29) de son coulissement sur le chevron (6) accessible de l'intérieur du toit.

Application au montage de panneaux de toit de véranda.

## Description

La présente invention concerne un dispositif de fixation de panneaux, en particulier de panneaux de toit de véranda et une véranda équipée d'un tel dispositif.

Les panneaux de toit de véranda généralement constitués d'un vitrage ou d'une plaque isolante, sont fixés par l'intermédiaire de rives et de chevrons disposés sur l'ossature de la véranda appuyée contre le mur d'une maison. L'immobilisation des panneaux formant le toit de la véranda est assurée en disposant au moins deux des bords symétriques de chaque panneau en appui respectivement sur un chevron inférieur puis en assemblant, par l'intermédiaire d'un moyen de visserie accessible de l'extérieur de la véranda, un capot supérieur sur le chevron inférieur. Chaque chevron est en outre pourvu de joints, réalisés en un matériau résilient, afin d'assurer l'étanchéité du toit.

Un tel dispositif d'assemblage de panneaux de toit offre l'avantage d'être simple à réaliser et rapide à monter, cependant ce type de montage n'offre aucune sécurité suffisante en cas d'intrusion éventuelle. En effet, on comprend qu'il est relativement aisé de pénétrer dans une habitation pourvue d'une véranda en dévissant le capot d'un des chevrons puis en dégageant simplement un panneau formant le toit de celle-ci.

Le développement des vérandas et l'utilisation de celles-ci en tant que pièce de vie supplémentaire à l'habitation nécessite que la sécurité à l'effraction soit assurée.

Le principal objectif de la présente invention est de proposer un dispositif de fixation de panneaux, en particulier de panneaux de toit de véranda qui permet d'offrir une plus grande sécurité à l'effraction tout en offrant une grande simplicité de montage aux panneaux de toit de véranda notamment.

A cet effet, la présente invention a pour objet un dispositif de fixation de panneaux, en particulier de panneaux de toit de véranda, comportant des chevrons pourvus chacun d'une âme disposée verticalement prolongée horizontalement dans sa partie inférieure par au moins une aile pour les chevrons de rive et deux ailes symétriques par rapport à l'âme du chevron pour les autres chevrons, chacune des ailes étant destinée à supporter le bord d'un panneau, un capot présentant en coupe transversale sensiblement la forme d'un « U » inversé, dont les extrémités libres des branches du « U » ainsi que les ailes des chevrons comportent chacune une rainure pour l'enfoncement d'un matériau résilient, de sorte que ce matériau appuie contre le panneau de manière à assurer l'étanchéité de la couverture du toit, caractérisé en ce que ce capot comporte des moyens permettant son engagement par coulissement longitudinal sur chaque chevron et des moyens de verrouillage de son coulissement sur le chevron accessible de l'intérieur du toit.

Selon une caractéristique technique avantageuse de l'invention, l'âme de chaque chevron comporte des moyens de fixation d'une pluralité de renforts afin d'adapter le nombre de renforts à la résistance désirée des chevrons laquelle est déterminée en fonction notamment du poids des panneaux, de la longueur du chevron, de l'écartement des chevrons et des pressions conventionnelles.

Toujours selon l'invention, l'âme du chevron est constituée de deux parois latérales, d'un fond et d'un dessus délimitant entre elles une cavité, chacune desdites parois latérales comportant de manière symétrique par rapport à son axe longitudinal une paire de griffes saillant vers l'extérieur destinées à bloquer un renfort. L'intérieur de ladite cavité comporte au moins une rainure agencée sur la paroi du fond et du dessus afin de compartimenter cette cavité et permettre le logement d'une pluralité de renforts.

Selon un mode de réalisation particulier de l'invention, le chevron comporte cinq emplacements pour des renforts, respectivement constitué de deux renforts à l'extérieur de l'âme et trois renforts à l'intérieur de la cavité de l'âme du chevron.

Selon une caractéristique avantageuse de l'invention, chacun des renforts est constitué d'une tôle galvanisée.

Selon une autre caractéristique avantageuse de l'invention, le dispositif de fixation de panneaux comporte en outre un moyen de verrouillage du coulissement des panneaux par rapport au chevron.

Selon un premier mode de réalisation, ce moyen de verrouillage du coulissement du panneau est constitué d'au moins une patte agencée sur la longueur du chevron dont chaque branche de la patte est solidarisée soit à l'âme du chevron soit au panneau correspondant par des moyens de visseries.

Selon un deuxième mode de réalisation, ce moyen de verrouillage du coulissement du panneau est constitué d'une butée agencée à l'extrémité la plus basse du chevron ; cette butée est constituée d'une part d'une patte présentant la forme d'un « L » qui est agencée perpendiculairement au chevron et de manière symétrique et d'autre part d'une agrafe en forme de chape en « U » dont les branches sont aptes à traverser des lumières réalises sur la paroi verticale, en position de montage, de la patte avant d'être solidarisée avec l'âme du chevron par des moyens de visseries.

Selon une autre caractéristique avantageuse de l'invention, les moyens de verrouillage du coulissement du capot accessible uniquement de l'intérieur de la véranda sont constitués d'au moins une cale disposée dans le fond dudit capot fixée à ce dernier. Selon un mode de réalisation, cette cale est destinée à former une butée contre l'extrémité d'une vis engagée du côté des ailes et traversant l'âme du chevron. Selon une variante de réalisation, cette cale est destinée à être traversée par une vis engagée du côté des ailes du chevron, c'est-à-dire de l'intérieur de la véranda, et traversant également l'âme du chevron.

Selon une caractéristique avantageuse de l'invention les moyens de coulissement du capot sur le chevron sont constitués de parties saillantes conjuguées présentant en coupe transversale la forme d'un « L » apte à coopérer afin de former une glissière dont les parties saillantes du capot et du chevron constituent respectivement le coulisseau et le rail.

Selon une variante de réalisation de l'invention, les moyens de coulissement du capot sur le chevron sont constitués de parties saillantes agencées sur la longueur du capot présentant la forme d'une languette longitudinale apte à s'engager dans une rainure agencée sur l'âme du chevron.

Selon une autre caractéristique, chacune des languettes du capot est inclinée par rapport à l'âme du chevron selon un angle compris entre 30 et 60 degrés.

Selon un autre mode de réalisation, le dispositif de fixation de panneaux, en particulier de panneaux de toit de véranda, comporte des chevrons pourvus chacun d'une âme disposée verticalement et prolongée horizontalement dans sa partie inférieure par au moins une aile pour les chevrons de rive et deux ailes symétriques par rapport à l'âme du chevron pour les autres chevrons, chacune des ailes étant destinée à supporter le bord d'un panneau, une parclose est immobilisée de chaque côté du chevron, caractérisé en ce que chacune de ces parcloses comporte des moyens permettant son engagement par coulissement longitudinal sur chaque chevron et des moyens de verrouillage de leur coulissement dans le chevron.

Selon une caractéristique avantageuse, les parcloses et les chevrons sont reliés les uns aux autres par un assemblage à rainure et languette longitudinales.

Selon une autre caractéristique avantageuse, les parcloses et les ailes du chevron comportent chacune une rainure pour l'enfoncement d'un matériau résilient de sorte que ce matériau appuie contre le panneau de manière à assurer l'étanchéité de la couverture du toit.

Selon une variante de réalisation, les moyens de verrouillage du coulissement d'une parclose ou d'un capot sont constitués d'un flasque obstruant les rainures ou la rainure d'assemblage, fixé sur le chevron par encliquetage et immobilisé sur ce dernier par l'intermédiaire de visseries accessibles uniquement de l'intérieur de la véranda.

Selon une autre variante, les moyens de verrouillage du coulissement d'une parclose ou d'un capot sont constitués d'un flasque obstruant les rainures ou la rainure d'assemblage, fixé sur le chevron par encliquetage et immobilisé sur ce dernier par l'intermédiaire d'une agrafe en forme de chape en « U » dont les branches sont aptes à traverser des lumières agencées sur le flasque avant d'être fixé avec l'âme du chevron par boulonnage.

Un autre objet de la présente invention concerne une véranda comportant des panneaux de toit, caractérisée en ce que ces panneaux de toit sont fixés au moyen d'un dispositif de fixation comportant une ou plusieurs des caractéristiques décrites ci-dessus.

Selon une caractéristique avantageuse, cette véranda comporte des chevrons de rive pourvus en outre sur la branche du capot situé au voisinage du bord du toit, d'une seconde partie saillante destinée à coopérer avec une seconde partie saillante de l'âme formant ensemble un renfort permettant d'empêcher toute déformation de cette branche du capot par une personne désireuse de retirer ce capot afin de soulever un panneau de toit.

Selon une variante de réalisation, les moyens de verrouillage des parcloses en coulissant sur chaque chevron sont constitués d'au moins un flasque obstruant les rainures d'assemblage, fixé sur le chevron par encliquetage et immobilisé sur ce dernier par l'intermédiaire de visseries accessibles uniquement de l'intérieur de la véranda.

Les caractéristiques de l'invention mentionnées ci-dessus, ainsi que d'autres, apparaîtront plus clairement à la lecture de la description suivante d'un exemple de réalisation, en se référant aux dessins annexés sur lesquels :
- la figure 1 est une vue schématique de côté illustrant une véranda équipée d'un dispositif de fixation de panneaux conforme à l'invention,
- la figure 2 est une vue en coupe transversale du toit de la véranda de la figure 1,
- la figure 3 est une vue en perspective d'un dispositif de fixation de panneaux illustrant le montage,
- les figures 4 et 5 sont des vues éclatées respectivement des parties encadrées A et B de la figure 2,
- les figures 6 à 9 sont respectivement des vues en coupes transversales de quatre modes de réalisation,
- la figure 10 est une vue schématique de côté illustrant une véranda équipée d'un dispositif de fixation de panneaux conforme à l'invention,
- la figure 11 est une vue en coupe transversale selon la ligne II-II de la figure 10,
- les figures 12 et 13 sont des vues en perspective de la partie cerclée C de la figure 10 selon deux modes de réalisation,
- la figure 14 est une vue en perspective d'une variante de réalisation d'un dispositif de fixation de panneaux, et
- les figures 15 et 16 sont des vues en perspective d'un dispositif de fixation de panneaux équipés respectivement d'une patte de fixation du panneau avec le chevron et d'une butée.

On a représenté à la figure 1 schématiquement de côté, le toit 1 d'une véranda appuyée contre le mur 2 d'une maison. On utilise pour la construction de ladite véranda un profil de fixation à maçonnerie 3 qui est fixé au mur 2 porteur au moyen de visseries traditionnelles, non représentées. Une sablière 4 est disposée à l'extrémité opposée au profil de maçonnerie 3 et est maintenue par des poutres de soutènement 5; l'ensemble poutre 5, sablière 4, profil de maçonnerie 3 forme la charpente de la véranda.

De manière classique, des chevrons 6 sont agencés à intervalles réguliers entre le profil de maçonnerie 3 et la sablière 4, comme visible à la figure 1.

Ces chevrons 6 sont constitués d'un profil en aluminium pourvu d'une âme 7 disposée verticalement et prolongée horizontalement dans sa partie inférieure par au moins une aile 8 pour les chevrons de rives (partie encadrée B de la figure 2) et deux ailes 8 symétriques par rapport à l'âme 7 du chevron 6 pour les autres chevrons (partie encadrée A de la figure 2). Chacune des ailes 8 étant destinée à supporter le bord d'un panneau 9, comme illustrer sur la figure 2.

Ainsi, une fois ces chevrons 6 disposés, il est possible de couvrir la charpente avec des panneaux 9 translucides du type vitrage ou plaque isolante.

Ces panneaux 9 sont placés sur les ailes 8 des chevrons 6 qui sont en outre pourvues d'un matériau résilient 10 du type joint en caoutchouc enfoncé dans des rainures aménagées sur les ailes.

Un capot 12 présentant en coupe transversale sensiblement la forme d' « U » inversé, dont les extrémités libres des branches du « U » comportent chacune une rainure 13 pour l'enfoncement après immobilisation du capot 12 sur le chevron 6 d'un matériau résilient 14, de sorte que ce matériau appuie contre le haut du panneau de manière à assurer l'étanchéité de la couverture du toit.

Selon la présente invention, ce capot 12 comporte des moyens permettant son engagement par coulissement longitudinal sur chaque chevron 6 et des moyens de verrouillage de son coulissement sur le chevron 6 accessible de l'intérieur du toit 1.

Par ailleurs, l'âme 7 de chaque chevron 6 comporte des moyens de fixation d'une pluralité de renforts afin d'adapter le nombre de renforts à la résistance désirée des chevrons laquelle est déterminée en fonction notamment du poids des panneaux, de la longueur du chevron, de l'écartement des chevrons et des pressions conventionnelles.

Pour ce faire, l'âme 7 du chevron 6 est constituée de deux parois latérales 15 et 16, d'un fond 17 et d'un dessus 18 délimitant entre elles une cavité 19. Chacune des parois latérales 15 et 16 comporte de manière symétrique par rapport à son axe longitudinal une paire de griffes 20, 21 saillant vers l'extérieur destinées à bloquer un renfort 22. De même, à l'intérieur de la cavité 19, sur la paroi du fond 17 et du dessus 18, est réalisée une rainure 23 afin de permettre de manière modulaire le logement d'une pluralité de renforts 22. Chacun des renforts 22 est constitué avantageusement d'une tôle galvanisée.

On a représenté sur les figures 6 à 8, des agencements différents de renforts 22 sur l'âme 7 de chaque chevron 6 afin d'illustrer la modularité de remplissage offert par une telle structure de chevrons 6 selon l'invention. On constatera que le nombre de renforts 22 pour un chevron peut aller selon le mode de réalisation représenté jusqu'à cinq, à savoir deux renforts à l'extérieur et trois renforts à l'intérieur de la cavité 19 de l'âme 7. Un tel agencement de logement de renforts offre ainsi douze niveaux d'inertie en fonction du nombre de combinaison de renforts.

On a représenté sur les figures 2 à 5, un mode de réalisation particulier du dispositif de fixation de panneaux 9. Selon ce mode de réalisation, les moyens de coulissement du capot 12 sur le chevron 6 sont constitués de parties saillantes conjuguées 24, 25 présentant en coupe transversale la forme d'un « L » apte à coopérer afin de former une glissière dont les parties saillantes du capot 12 et du chevron 6 constituent respectivement le coulisseau et le rail.

Comme visible sur les figures, ces parties saillantes 24, 25 sont agencées respectivement sur la face intérieure des branches du capot 12 et sur la face extérieure des parois latérales 15, 16 de l'âme du chevron 6.

On notera que les chevrons de rive, comme visible à la figure 5, comportent en outre sur la branche du capot 12 situé au voisinage du bord du toit, une seconde partie saillante 26 destinée à coopérer avec une seconde partie saillante 27 de l'âme 7 formant ensemble un renfort permettant d'empêcher toute déformation de cette branche du capot 12 par une personne désireuse de retirer ce capot afin de soulever un panneau de toit.

Par ailleurs, ce capot 12 comporte également des moyens de verrouillage de son coulissement accessible uniquement de l'intérieur de la véranda. Ces moyens sont constitués, selon un mode de réalisation, d'au moins une cale 28 disposée dans le fond du capot 12 fixée à ce dernier par des vis ou par d'autres moyens équivalents, non représentée. Chacune de ces cales 28 disposées sensiblement à distance régulière sur la longueur du capot 12, comme visible à la figure 1, est destinée à former une butée contre l'extrémité d'une vis 29 engagée du côté des ailes 8 et traversant l'âme 7 du chevron 6.

Selon une variante de réalisation, chacune des cales 28 est destinée à être traversée par une vis, non représentée, engagée du côté des ailes 8 du chevron 6, c'est-à-dire de l'intérieur de la véranda, et traversant également l'âme 7 du chevron 6.

Le fonctionnement du dispositif de fixation de panneaux selon l'invention, appliqué à la fixation de panneaux 9 de toit de véranda, qui ressort déjà de la description qui en a été faite ci-dessus, va maintenant être explicité plus en détail.

L'opérateur agence sur la charpente, non décrite en détail dans la suite de la description, les chevrons 6 à distance régulière en fixant notamment ces derniers sur le profil de maçonnerie 3.

Une fois les chevrons 6 en place, l'opérateur dispose les panneaux 9 sur les ailes 8 des chevrons 6 qui sont en outre pourvues d'un joint en caoutchouc 10 enfoncé dans des rainures 11 aménagées sur les ailes 8 puis fait coulisser un capot 12 du bas de la pente vers le haut sur chaque chevron 6, comme illustré à la figure 3. Un joint 14 est ensuite enfoncé dans les rainures 13 des branches du capot 12 assurant ainsi l'étanchéité du toit 1. Enfin, des vis, par exemple 29, sont engagées de l'intérieur de la véranda afin de verrouiller le coulissement du capot 12 sur le chevron 6.

On constate que ce dispositif permet, de manière simple, d'apporter une sécurité au démontage par l'extérieur d'un panneau 9 de toit tout en conservant une facilité de montage pour l'opérateur.

On a représenté sur les figures 6 à 8 des variantes de réalisation des moyens de coulissement qui sont décrits ci-après.

On peut voir sur la figure 6, le chevron 6 qui est pourvu d'une bague 30 fixée sur la paroi supérieure 18 de l'âme. Cette bague 30 forme avantageusement le rail pour l'engagement des parties saillantes 24' du capot 12. Ces parties saillantes 24' agencées sur la longueur du capot 12 sont constituées d'une languette longitudinale apte à s'engager dans une rainure 25' formée dans la bague 30. Afin d'assurer une sécurité au dispositif, c'est-à-dire éviter de sortir le capot 12 du chevron 6, chacune des languettes 24' du capot 12 est inclinée par rapport à l'âme 7 du chevron 6 selon un angle compris entre 30 et 60 degrés.

On a représenté à la figure 7 une variante de réalisation du dispositif selon laquelle la bague 30 de la figure 6 est intégrée à l'âme 7 du chevron 6.

Par ailleurs, les moyens de coulissement décrits ci-dessus peuvent être inversés à savoir que le capot 12 peut comporter sur toute sa longueur et de manière symétrique sur chaque branche du capot 12 une paire de languettes 31, 32 espacées entre elles afin de former un rail pour le guidage d'une partie saillante 33 du chevron 6 apte à coopérer à l'intérieur dudit rail, comme visible à la figure 8.

On peut voir sur la figure 9, une dernière variante non limitative dans laquelle les moyens de coulissement sont constitués d'un rail formé dans l'âme 7 du chevron 6 et d'un coulisseau présentant la forme d'un « T » inversé agencé dans le fond du capot 12 apte à coopérer avec le rail afin de former la glissière.

On a représenté sur les figures 10 à 13 des variantes de réalisation de la présente invention dans lesquelles le capot 12 est remplacé par une parclose 112 disposé de part et d'autre du chevron.

Cette parclose 112 présentant la forme générale d'une baguette est immobilisée de chaque côté du chevron 6 et présente sur sa longueur une rainure 113 pour l'enfoncement du matériau résilient 14.

Chacune de ces parcloses 112 comporte des moyens permettant son engagement par coulissement longitudinal sur chaque chevron 6 et des moyens de verrouillage de leur coulissement dans le chevron.

Pour ce faire, les parcloses 112 et les chevrons 6 sont reliés les uns aux autres par un assemblage à rainure et languette longitudinales, du type à section en queue d'aronde ou en T ou analogues.

Selon un mode de réalisation particulier, l'âme 7 du chevron 6 comporte par exemple sur ses parois latérales une rainure 115 réalisée sur toute la longueur du chevron 6 afin de permettre l'engagement par coulissement d'un des bords de la parclose 112, formant languette 116, présentant une forme conjuguée à la rainure 115, par exemple en « T » en coupe transversale comme représentée sur la figure 12.

On comprend aisément que pour les chevrons 6 de rive, seule l'une des parois latérales du chevron est pourvue d'une rainure 115.

Bien entendu, sans sortir du cadre de l'invention, les moyens réalisant le coulissement peuvent être inversés c'est-à-dire les parois du chevron 6 pourvues d'une languette présentant une forme conjuguée à la rainure réalisée sur la parclose 112 afin de permettre leur engagement réciproque.

Afin d'immobiliser la parclose 112 sur le chevron 6, l'extrémité du chevron opposée au mur porteur de la véranda est apte à être recouverte d'un flasque 117 obstruant les rainures ou la rainure 115 d'assemblage, fixé sur le chevron 6 par encliquetage et immobilisé sur ce dernier par l'intermédiaire de visseries accessibles uniquement de l'intérieur de la véranda, comme visible sur les figures 10 et 12.

Pour réaliser le montage des panneaux 9, l'opérateur agence sur la charpente, non décrite en détail dans la suite de la description, les chevrons 6 à distance régulière en fixant notamment ces derniers sur le profil de maçonnerie 3.

Une fois les chevrons 6 en place, l'opérateur dispose les panneaux 9 sur les ailes 8 des chevrons 6 qui sont en outre pourvues d'un joint en caoutchouc 10 enfoncé dans des rainures 11 aménagées sur les ailes 8 puis fait coulisser les parcloses 112 du bas de la pente vers le haut sur chaque chevron 6. Un joint 14 est ensuite enfoncé dans les rainures 113 des parcloses 112 assurant ainsi l'étanchéité du toit 1. Enfin, des flasques 117 sont encliquetés à chaque extrémité des chevrons 6 afin d'obstruer la rainure 15, formant rail, réalisée sur le chevron 6 ou sur la parclose 112 puis, de l'intérieur de la véranda, chacun de ces flasques 117 est immobilisé par l'intermédiaire de visseries sur le chevron 6 empêchant ainsi tout coulissement du chevron 6, comme visible à la figure 12. Ces visseries traversent le flasque 117 et sont visées dans le chevron 6 ou une cale solidaire de ce dernier.

Selon une variante de réalisation, non représentée, chacun des flasques 117 de chevron est remplacé par un unique flasque de longueur égale à la longueur du toit, fixé également par encliquetage sur chaque chevron 6 et immobilisé par des visseries accessibles uniquement de l'intérieur de la véranda. On constate que ce dispositif permet, de manière simple, d'apporter une sécurité au démontage par l'extérieur d'un panneau 9 de toit tout en conservant une facilité de montage pour l'opérateur.

Selon encore une autre variante de réalisation représentée à la figure 14, chacun des flasques 117 de chevron comporte une agrafe 118 en forme de chape en « U » dont les branches sont aptes à traverser des lumières 119 agencées sur le flasque avant d'être fixé avec l'âme du chevron par exemple par boulonnage. Le flasque est en outre fixé au chevron par vissage. Avec un tel dispositif de verrouillage des flasques, on notera que les panneaux sont insérés de biais dans l'espace formé entre l'aile du chevron et la parclose. On constate avantageusement que le montage de tels flasques permet notamment de réaliser une butée pour les panneaux évitant ainsi leur glissement vers le bas, c'est-à-dire en direction de la sablière 4 lors de leur montage sur les chevrons.

Selon des variantes d'exécution, on comprend que l'agrafe 118 représentée à la figure 13 peut être solidaire du flasque 117 et peut comporter des ailes disposées de manière symétrique afin de bloquer le coulissement des parcloses. En outre, il est également possible de recouvrir un tel flasque 117 d'un couvercle ou d'un capot afin de répondre à des critères d'esthétisme du produit.

Bien que les figures 10 à 13 soient illustrées avec des parcloses 112 on comprend aisément que celles-ci peuvent être remplacées par un capot 12 et comporter les moyens de verrouillage du coulissement tels que décrit ci-dessus pour les parcloses.

On a représenté à la figure 14, une variante de réalisation du moyen de verrouillage du coulissement du capot 12, dans laquelle on constate que la cale 28 est supprimée. La partie supérieure du capot étant alors pourvue d'une paroi horizontale 200, comme illustrée sur la figure 14, qui est munie d'une ouverture 201 destinée à être traversée par une vis 202 engagée de l'intérieur de la véranda. Cette vis 202 traversant préalablement l'âme du chevron par des ouvertures 203 et 204 agencées à cet effet sur l'âme et venant se visser sur un écrou 205 logé dans l'âme du chevron au droit d'un des orifices 203.

Sans sortir du cadre de l'invention, la sécurité à l'effraction peut être complétée par un moyen de verrouillage du coulissement des panneaux 9 par rapport au chevron.

Ce moyen de verrouillage du coulissement des panneaux 9 est constitué selon un premier mode de réalisation, représenté à la figure 15, d'au moins une patte 300 agencée sur la longueur du chevron dont chaque branche de la patte 300 est solidarisée soit à l'âme du chevron soit au panneau correspondant par des moyens de visseries classiques.

Un tel moyen assurant ainsi la solidarisation de chaque panneau avec son chevron correspondant.

Comme visible sur la figure 15, on constate que ces pattes 300 sont invisibles après montage du capot 12 par coulissement sur le chevron conservant ainsi intact l'aspect esthétique du toit de la véranda.

Selon une variante de réalisation, ce moyen de verrouillage est constitué d'une butée 400 agencée à l'extrémité la plus basse du chevron. Cette butée 400, comme illustrée à la figure 16, est constituée d'une part d'une patte 401 présentant la forme d'un « L » qui est agencée perpendiculairement au chevron et de manière symétrique et d'autre part d'une agrafe 402 en forme de chape en « U » dont les branches sont aptes à traverser des lumières réalises sur la paroi verticale, en position de montage, de la patte avant d'être solidarisée avec l'âme du chevron par exemple par boulonnage ou analogue.

Une telle butée permet d'éviter aux panneaux de coulisser vers le bas sans empêcher le coulissement du capot 12.

On notera que les deux moyens de verrouillage du coulissement des panneaux décrits ci-dessus peuvent être associés sur une même réalisation d'un toit de véranda.

On comprend à la lecture de la description ci-dessus que le dispositif de fixation de panneaux 9, en particulier de panneaux de toit de véranda selon l'invention est relativement simple à réaliser et permet une sécurité à l'effraction par rapport à l'art antérieur.

Par ailleurs, ce dispositif assure une adaptation aisée des renforts 22 de chevrons en permettant une disposition modulaire de ceux-ci, comme illustré sur les figures 6 à 9. De plus, un tel dispositif permet un avantage économique de par l'utilisation de renforts constitués en tôle galvanisée par rapport aux dispositifs de l'art antérieur.

Bien que l'invention ait été décrite en liaison avec un mode de réalisation particulier et des variantes de réalisation, elle comprend tous les équivalents techniques des moyens décrits.

## Revendications

1. Dispositif de fixation de panneaux (9), en particulier de panneaux de toit de véranda, comportant des chevrons (6) pourvus chacun d'une âme (7) disposée verticalement prolongée horizontalement dans sa partie inférieure par au moins une aile (8) pour les chevrons de rive et deux ailes (8) symétriques par rapport à l'âme du chevron (6) pour les autres chevrons, chacune des ailes (8) étant destinée à supporter le bord d'un panneau (9), un capot (12) présentant en coupe transversale sensiblement la forme d'un « U » inversé, dont les extrémités libres des branches du « U » ainsi que les ailes (8) des chevrons (6) comportent chacune une rainure (13, 11) pour l'enfoncement d'un matériau résilient (14, 10), de sorte que ce matériau appuie contre le panneau (9) de manière à assurer l'étanchéité de la couverture du toit (1), **caractérisé en ce que** ce capot (12) comporte des moyens (24, 25 ; 24', 25' ; 31, 32, 33) permettant son engagement par coulissement longitudinal sur chaque chevron (6) et des moyens de verrouillage (28, 29) de son coulissement sur le chevron (6) accessible de l'intérieur du toit.

2. Dispositif de fixation de panneaux selon la revendication 1, **caractérisé en ce que** l'âme (7) de chaque chevron (6) comporte des moyens de fixation (20, 21, 23) d'une pluralité de renforts (22) afin d'adapter le nombre de renforts (22) à la résistance désirée des chevrons (6) laquelle est déterminée en fonction notamment du poids des panneaux (9), de la longueur du chevron, de l'écartement des chevrons et des pressions conventionnelles.

3. Dispositif de fixation de panneaux selon la revendication 2, **caractérisé en ce que** l'âme (7) du chevron (6) est constituée de deux parois latérales (15, 16), d'un fond (17) et d'un dessus (18) délimitant entre elles une cavité (19), chacune desdites parois latérales (15, 16) comportant de manière symétrique par rapport à son axe longitudinal une paire de griffes (20, 21) saillant vers l'extérieur destinées à bloquer un renfort (22) et **en ce que** l'intérieur de ladite cavité (19) comporte au moins une rainure (23) agencée sur la paroi du fond (17) et du dessus (18) afin de compartimenter cette cavité (19) et permettre le logement d'une pluralité de renforts (22).

4. Dispositif de fixation de panneaux selon la revendication 3, **caractérisé en ce que** le chevron (6) comporte cinq emplacements pour des renforts (22), respectivement constitué de deux renforts (22) à l'extérieur de l'âme (7) et trois renforts (22) à l'intérieur de la cavité (19) de l'âme (7) du chevron (6).

5. Dispositif de fixation de panneaux selon la revendication 3, **caractérisé en ce que** chacun des renforts (22) est constitué d'une tôle galvanisée.

6. Dispositif de fixation de panneaux selon l'une quelconque des revendications précédentes, **caractérisé en ce qu'**il comporte en outre un moyen de verrouillage du coulissement (300 ; 400) des panneaux (9) par rapport au chevron.

7. Dispositif de fixation de panneaux selon la revendication 6, **caractérisé en ce que** ce moyen de verrouillage du coulissement du panneau (9) est constitué d'au moins une patte (300) agencée sur la longueur du chevron dont chaque branche de la patte (300) est solidarisée soit à l'âme du chevron soit au panneau (9) correspondant par des moyens de visseries.

8. Dispositif de fixation de panneaux selon la revendication 6, **caractérisé en ce que** ce moyen de verrouillage du coulissement du panneau (9) est constitué d'une butée (400) agencée à l'extrémité la plus basse du chevron ; cette butée (400) est constituée d'une part d'une patte (401) présentant la forme d'un « L » qui est agencée perpendiculairement au chevron et de manière symétrique et d'autre part d'une agrafe (402) en forme de chape en « U » dont les branches sont aptes à traverser des lumières réalises sur la paroi verticale, en position de montage, de la patte (401) avant d'être solidarisée avec l'âme du chevron par des moyens de visseries.

9. Dispositif de fixation de panneaux selon l'une quelconque des revendications précédentes, **caractérisé en ce que** les moyens de verrouillage du coulissement du capot (12) accessible uniquement de l'intérieur de la véranda sont constitués d'au moins une cale (28) disposée dans le fond dudit capot (12) fixée à ce dernier, cette cale (28) est destinée à former une butée contre l'extrémité d'une vis (29) engagée du côté des ailes (8) et traversant l'âme (7) du chevron (6).

10. Dispositif de fixation de panneaux selon l'une quelconque des revendications 1 à 5, **caractérisé en ce que** les moyens de verrouillage du coulissement du capot (12) accessible uniquement de l'intérieur de la véranda sont constitués d'au moins une cale (28) disposée dans le fond dudit capot (12) fixée à ce dernier, cette cale (28) est destinée à être traversée par une vis engagée du côté des ailes (8) du chevron, c'est-à-dire de l'intérieur de la véranda, et traversant également l'âme (7) du chevron.

11. Dispositif de fixation de panneaux selon l'une quelconque des revendications précédentes, **caractérisé en ce que** les moyens de coulissement du capot (12) sur le chevron (6) sont constitués de parties saillantes conjuguées (24, 25) présentant en coupe transversale la forme d'un « L » apte à coopérer afin de former une glissière dont les parties saillantes du capot (12) et du chevron (6) constituent respectivement le coulisseau et le rail.

12. Dispositif de fixation de panneaux selon l'une quelconque des revendications 1 à 10, **caractérisé en ce que** les moyens de coulissement du capot (12) sur le chevron (6) sont constitués de parties saillantes (24') agencées sur la longueur du capot (12) présentant la forme d'une languette longitudinale apte à s'engager dans une rainure (25') agencée sur l'âme (7) du chevron (6).

13. Dispositif de fixation de panneaux selon la revendication 12, **caractérisé en ce que** chacune des languettes (24') du capot (12) est inclinée par rapport à l'âme (7) du chevron selon un angle compris entre 30 et 60 degrés.

14. Dispositif de fixation de panneaux, en particulier de panneaux de toit de véranda, comportant des chevrons (6) pourvus chacun d'une âme (7) disposée verticalement et prolongée horizontalement dans sa partie inférieure par au moins une aile (8) pour les chevrons de rive et deux ailes (8) symétriques par rapport à l'âme (7) du chevron pour les autres chevrons (6), chacune des ailes (8) étant destinée à supporter le bord d'un panneau (9), une parclose (112) est immobilisée de chaque côté du chevron (6), **caractérisé en ce que** chacune de ces parcloses (112) comporte des moyens (115, 116) permettant son engagement par coulissement longitudinal sur chaque chevron (6) et des moyens de verrouillage (117) de leur coulissement dans le chevron (6).

15. Dispositif selon la revendication 14, **caractérisé en ce que** les parcloses (112) et les chevrons (6) sont reliés les uns aux autres par un assemblage à rainure (115) et languette (116) longitudinales.

16. Dispositif selon la revendication 14 ou 15, **caractérisé en ce que** les parcloses (112) et les ailes (8) du chevron (6) comportent chacune une rainure (113, 11) pour l'enfoncement d'un matériau résilient (14, 10) de sorte que ce matériau appuie contre le panneau (9) de manière à assurer l'étanchéité de la couverture du toit.

17. Dispositif selon l'une quelconque des revendications 1 à 5 ou 14 à 16, **caractérisé en ce que** les moyens de verrouillage du coulissement d'une parclose (112) ou d'un capot (12) sont constitués d'un flasque (117) obstruant les rainures ou la rainure d'assemblage (115), fixé sur le chevron (6) par encliquetage et immobilisé sur ce dernier par l'intermédiaire de visseries accessibles uniquement de l'intérieur de la véranda.

18. Dispositif selon l'une quelconque des revendications 1 à 5 ou 14 à 16, **caractérisé en ce que** les moyens de verrouillage du coulissement d'une parclose (112) ou d'un capot (12) sont constitués d'un flasque (117) obstruant les rainures ou la rainure d'assemblage (115), fixé sur le chevron (6) par encliquetage et immobilisé sur ce dernier par l'intermédiaire d'une agrafe (118) en forme de chape en « U » dont les branches sont aptes à traverser des lumières (119) agencées sur le flasque (117) avant d'être fixé avec l'âme du chevron par boulonnage.

19. Véranda comportant des panneaux de toit, **caractérisée en ce que** ces panneaux (9) de toit sont fixés au moyen d'un dispositif de fixation suivant l'une quelconque des revendications ci-dessus.

20. Véranda selon la revendication 19, **caractérisée en ce qu'**elle comporte des chevrons de rive (6) pourvus en outre sur la branche du capot (12) situé au voisinage du bord du toit (1), d'une seconde partie saillante (26) destinée à coopérer avec une seconde partie saillante (27) de l'âme (7) formant ensemble un renfort permettant d'empêcher toute déformation de cette branche du capot (12) par une personne désireuse de retirer ce capot (12) afin de soulever un panneau (9) de toit.

21. Véranda selon la revendication 19 en combinaison avec la revendication 13, **caractérisée en ce que** les moyens de verrouillage des parcloses (112) en coulissant sur chaque chevron sont constitués d'au moins un flasque (117) obstruant les rainures d'assemblage (15), fixé sur le chevron (6) par encliquetage et immobilisé sur ce dernier par l'intermédiaire de visseries accessibles uniquement de l'intérieur de la véranda.
